# EUROPÄISCHE PATENTSCHRIFT

(11) **EP 1 079 032 B1**
(45) Veröffentlichungstag und Bekanntmachung des Hinweises auf die Patenterteilung: **22.02.2006**
(21) Anmeldenummer: 00810660.1
(22) Anmeldetag: 25.07.2000
(51) Int. Cl.: E03C 1/24, E03C 1/042

(54) **Zu- und Ablaufgarnitur für Bade- oder Duschwannen**
In- and outlet fitting for bath tubs or showers
Robinetterie combinée d'amenée et de sortie d'eau pour baignoires ou douches

(30) Priorität: 27.08.1999 CH 157899
(43) Veröffentlichungstag der Anmeldung: 28.02.2001
(73) Patentinhaber: GEBERIT TECHNIK AG, 8645 Jona (CH)
(72) Erfinder: Benne, David, 8645 Jona (CH); Röst, Maarten, 8645 Jona (CH)
(74) Vertreter: Groner, Manfred

(56) Entgegenhaltungen:
- EP-A- 0 731 222
- US-A- 4 731 887

## Beschreibung

Die Erfindung betrifft eine Zu- und Ablaufgarnitur für Bade- oder Duschwannen, mit einem ersten Gehäuseteil, das an der Rückseite einer Seitenwandung der Wanne mit einem wannenseitig anzuordnenden Befestigungsring an der Seitenwandung zu befestigen ist und einen Anschluss für eine Wasserleitung, sowie eine Überlauföffnung aufweist, und mit einer wannenseitig anzuordnenden und mit dem genannten ersten Gehäuseteil verbundenen Zulaufarmatur, die ein zweites Gehäuseteil mit einem Auslaufkanal, eine Auslauföffnung und einen Drehgriff zur Betätigung eines Ablaufventils umfasst.

Solche Zu- und Ablaufgarnituren sind allgemein bekannt. Sie dienen einerseits als Überlauf und anderseits als Zulauf. Als dritte Funktion kann diese Garnitur noch zum Öffnen und Schliessen eines Wannenablaufs dienen. Bei solchen Garnituren ist es wesentlich, dass sie einfach, sicher und schnell gereinigt werden können. Dies ist deshalb besonders wichtig, da sich hinter der Rosette unbemerkt Schmutz und auch Kalk ablagern kann. Solche Schmutzablagerungen sind aus hygienischen Gründen regelmässig zu entfernen. Kalkablagerungen können die Funktionsfähigkeit der Garnitur beeinträchtigen.

Bei der Garnitur nach der EP 0 731 222 A ist zur Vereinfachung der Reinigung vorgeschlagen, eine Baugruppe, welche den gesamten wirksamen Wasserauslaufbereich der Zulaufarmatur zusammenfasst schwenkbar und trennbar auszubilden. Diese Baugruppe ist an einer ortsfesten Baueinheit gelagert. Für eine gründliche Reinigung ist es erforderlich auch diese Baueinheit abzunehmen und zu reinigen. Erst nach dem Abnehmen dieser Baueinheit sind zudem die Durchgänge für den Überlauf und den Zulauf zugänglich. Bei dieser Garnitur kann die genannte ortsfeste Baueinheit an sich abgenommen werden. Dies ist hier aber vergleichsweise schwierig und Reinigungspersonen kaum zuzumuten.

Der Erfindung liegt die Aufgabe zugrunde eine gattungsgemässe Garnitur zu schaffen, die noch einfacher und gründlicher gereinigt werden kann und die trotzdem kostengünstig herzustellen und einfach zu montieren ist. Die erfindungsgemässe Garnitur soll zudem eine Rohbaumontage ermöglichen.

Die Aufgabe ist bei einer gattungsgemässen Garnitur dadurch gelöst, dass das erste Gehäuseteil mit dem Befestigungsring unabhängig vom zweiten Gehäuseteil an der Seitenwandung festklemmbar ist, derart, dass zur Reinigungszwecken das zweite Gehäuseteil ohne Lösen des Befestigungsringes abnehmbar ist. Bei der erfindungsgemässen Garnitur wird das erste Gehäuseteil unabhängig vom zweiten Gehäuseteil mit dem Befestigungsring an der Seitenwandung der Wanne festgeklemmt. Das zweite Gehäuseteil übt keine Befestigungsfunktion aus und kann ohne Lösen des Befestigungsringes abgenommen werden. Beim Abnehmen des zweiten Gehäuseteils bleibt damit das erste Gehäuseteil mit dem Befestigungsring an der Seitenwandung festgeklemmt. Da der Befestigungsring nicht gelöst werden muss, kann das zweite Gehäuseteil, welches den wirksamen Wasserauslaufbereich umfasst, zu Reinigungszwecken sehr einfach abgenommen werden. Nach dem Entfernen des zweiten Gehäuseteils sind zudem die Öffnungen des Überlaufs sowie des Zulaufs wannenseitig frei zugängig und können gereinigt und beispielsweise auch durchspült werden. Nach dem Reinigen wird das zweite Gehäuseteil sowie der Drehgriff wieder aufgesetzt. Der Befestigungsring bleibt bei der ganzen Reinigungsarbeit an seinem Ort und hält das erste Gehäuseteil fest.

Ein wesentlicher Vorteil der erfindungsgemässen Garnitur wird auch darin gesehen, dass das erste Gehäuseteil für die Rohbaumontage mit dem Befestigungsring befestigtbar ist. Nach Abschluss des Rohbaus wird dann das zweite Gehäuseteil mit der Rosette aufgesetzt. Dies ist dann besonders einfach, wenn gemäss einer Weiterbildung der Erfindung das zweite Gehäuseteil lösbar aufgesteckt, vorzugsweise aufgerastet ist.

Vorzugsweise ist der Befestigungsring hinter dem zweiten Gehäuseteil angeordnet. Der Ring ist vorzugsweise als Flansch ausgebildet und weist einen zentralen hülsenförmigen Gewindeteil auf. Mit diesem Gewindeteil kann der Befestigungsring auf einen zentralen zylindrischen Teil des ersten Gehäuseteils aufgeschraubt werden. Nach einer Weiterbildung der Erfindung greift das zweite Gehäuseteil mit einem zylindrischen Ansatz in den Befestigungsring ein.

Nach einer Weiterbildung der Erfindung ist das zweite Gehäuseteil auf einer zentralen Armaturenachse steckbar festgelegt. Das zweite Gehäuseteil bildet damit ein Auslaufelement, das sehr einfach und ohne Lösen des Befestigungsringes abgenommen und nach dem Reinigen wieder aufgesteckt werden kann. Nach einer Weiterbildung wird das zweite Gehäuseteil mittels eines Sicherungsteils gegen ein Verdrehen gesichert.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig.1: einen Schnitt durch eine erfindungsgemässe, montierte Zu- und Ablaufgarnitur und
- Fig.2: eine Ansicht der Garnitur gemäss Figur 1.

In Figur 1 ist die Zu- und Ablaufgarnitur 25 an einer hier nur abschnittweise gezeigten Seitenwandung 2 einer Wanne lösbar festgeklemmt. Zur Abdichtung weist die Garnitur 25 eine an sich bekannte Gummimanchette 4 auf, die in einen Durchbruch 3 der Seitenwandung 2 eingesetzt ist und die mittels eines ersten Gehäuseteils 7 und eines Befestigungsringes 12 an der Seitenwandung 2 festgeklemmt ist. Der Befestigungsring 12 ist von einem wannenseitig angeordneten Gleitring 13 unterlegt. Das Festklemmen erfolgt mittels eines Flansches 7c des ersten Gehäuses 7 und eines Flansches 12b des Befestigungsringes 12.

Das erste Gehäuseteil 7 weist einen Überlaufstutzen 5 auf, der an der Rückseite der Seitenwandung 2 angeordnet ist und auf den eine hier nicht gezeigte Leitung aufgesteckt ist. Überlaufendes Wasser gelangt wanneninnenseitig durch eine Öffnung 12c des Befestigungsringes 12 und durch die Gummimanschette 4 in den Kanal 6 des Überlaufstutzes 5 und in die hier nicht gezeigte Leitung.

Für den Zulauf von Wasser zur Wanne 1 weist das erste Gehäuseteil 7 einen Anschlusstutzen 11 auf an den eine hier nicht gezeigte Versorgungsleitung anzuschliessen ist. Über eine hier nicht gezeigte Ventilöffnung gelangt das Wasser vom Stutzen 11 in einen Zulaufkanal 10 und von diesem in einen Kanal 15e des zweiten Gehäuseteils 15 und verlässt diesen an einer Öffnung 15d. Am Auslaufende dieses Kanals 15e ist schwenkbar ein Perlator 20 angeordnet, der mehrere relativ feine Öffnungen 21 aufweist.

Zur Betätigung des hier nicht gezeigten Ablaufventils weist das Zulaufventil einen Achskörper 9 auf, der zentral im Zulaufkanal 10 gelagert ist und der über einen Mitnehmer 17 drehsicher mit einem Drehgriff 18 verbunden ist. Dieser Drehgriff 18 ist gemäss Figur 2 eine im wesentlichen schalenförmige und unten offene Rosette, welche das zweite Gehäuseteil 15 vorne und seitlich sowie oben abdeckt. Lediglich der Perlator 20 bzw. Luftsprudler ist gemäss Figur 2 von vorne und seitlich sichtbar. Beim Drehen des Drehgriffs 18 wird der Achskörper 9 gedreht und damit das Ablaufventil geöffnet oder geschlossen.

Das erste Gehäuseteil 7 ist rückseitig mit einem aufgerasteten Deckel 8 versehen, welcher den Achskörper 9 positioniert. Das erste Gehäuseteil 7 und der Befestigungsring 12 sind wie erwähnt miteinander verschraubt. Dazu weist das erste Gehäuseteil 7 einen zylindrischen angeformten Teil 7a mit einem Aussengewinde 7b und der Befestigungsring 12 einen hülsenförmigen Ansatz 12a mit einem Innengewinde auf. Durch Aufschrauben des Befestigungsringes 12 auf das erste Gehäuseteil 7 wird die Manschette 4 durch die Flansche 7c und 12b an der Wandung 2 festgeklemmt. Der Gleitring 13 verhindert, dass beim Drehen des Befestigungsringes 12 die Manschette 4 verschoben wird.

Das zweite Gehäuseteil 15 weist einen zylindrischen Ansatz 15a und innerhalb diesem einen zweiten, etwas kleineren ebenfalls zylindrischen Ansatz 15b auf. Der grössere Ansatz 15a greift in den Befestigungsring 12 ein und umgreift den zylindrischen Ansatz 7a des ersten Gehäuseteils 7. Der kleine Ansatz 15b umgreift wie ersichtlich den Achskörper 9 an seinem wannenseitigen Ende. Zwei Dichtungsringe 16 dichten das zweite Gehäuseteil 15 gegen das erste Gehäuseteil 7 ab. Das zweite Gehäuseteil 15 ist somit wie ersichtlich lösbar aufgesteckt. Hier nicht gezeigte Rastnocken oder Rastzungen können des zweite Gehäuseteil 15 am ersten Gehäuseteil 7 und/oder am Befestigungsring 12 lösbar verrasten.

Das zweite Gehäuseteil 15 ist mittels eines Sicherungsteils 14 gegen ein Verdrehen gesichert. Der Sicherungsteil 14 ist etwa hufeisenförmig ausgebildet und von oben auf den Flansch 12b des Befestigungsringes 12 aufgesteckt. Das zweite Gehäuseteil 15 könnte selbstverständlich auch durch andere Mittel gegen ein Verdrehen gesichert werden.

Der Drehgriff 18 ist auf das zweite Gehäuseteil 15 lösbar aufgesetzt und mit Rastnocken 19 gesichert. Der Drehgriff 18 kann somit vom zweiten Gehäuseteil 15 von Hand abgenommen und nachher wieder aufgesteckt werden. Der Drehgriff 18 ist bezüglich deszweiten Gehäuseteil 15 drehbar. Wie bereits erwähnt, ist das Gehäuseteil 15 mit dem Sicherungsteil 14 gegen ein Verdrehen gesichert.

Zum Montieren der Zu- und Ablaufgarnitur 25 an der Seitenwandung wird zuerst das erste Gehäuseteil 7 mit der Gummimanschette 4 von der Rückseite der Seitenwandung 2 in die Öffnung 3 eingesetzt und von der anderen Seite der Seitenwandung 2 wird nun der Befestigungsring 12 auf das erste Gehäuseteil 7 aufgeschraubt. Nach Abschluss des Rohbaues wird das zweite Gehäuseteil 15 aufgesteckt und anschliessend wird durch Aufsetzen des Sicherungsteils 14 dieser zweite Gehäuseteil 15 gegen ein Verdrehen gesichert. Anschliessend wird noch der Drehgriff 18 bzw. die Rosette auf das Gehäuseteil 15 aufgesetzt bzw. aufgerastet. Die Zulaufleitung kann nun am Stutzen 11 und die Überlaufleitung am Stutzen 5 befestigt werden. Schliesslich wird noch der Perlator 20 auf das zweite Gehäuseteil 15 aufgesetzt. Die empfindlichen, wannenseitigen Teile können somit nach Abschluss des Rohbaues sehr einfach montiert werden.

Zum Reinigen wird der Drehgriff 18 von Hand vom zweiten Gehäuseteil 15 abgenommen. Anschliessend wird der Sicherungsteil 14 vom Befestigungsring 12 abgenommen und das zweite Gehäuseteil 15 ebenfalls von Hand abgezogen. Die abgenommenen Teile können nun sehr einfach gereinigt werden. Wesentlich ist, dass nun der Kanal 10 und auch der Durchgang 12c einfach zugänglich und damit gründlich gereinigt werden können. Nach dem Reinigen können die genannten drei Teile 15, 14 und 18 sehr einfach wieder aufgesteckt werden. Als weiteres Teil kann innerhalb des Drehgriffes 18 eine hier lediglich angedeutete Abdeckhaube 23 angeordnet sein. Diese Abdeckhaube 23 ist unten offen und deckt den zylindrischen Teil 15c des zweiten Gehäuseteils 15 seitlich ab.

## Patentansprüche

1. Zu- und Ablaufgarnitur für Bade- oder Duschwannen, mit einem ersten Gehäuseteil (7), das an der Rückseite einer Seitenwandung (2) der Wanne (1) mit einem wannenseitig anzuordnenden Befestigungsring (12) an der Seitenwandung (1) zu befestigen ist und einen Anschluss (11) für eine Wasserleitung sowie eine überlauföffnung (12c) aufweist, und mit einer wannenseitig anzuordnenden und mit dem genannten ersten Gehäuseteil (7) verbundenen Zulaufarmatur, die ein zweites Gehäuseteil (15) mit einem Auslaufkanal (15e), eine Auslauföffnung (15d) und einen Drehgriff (18) zur Betätigung eines Ablaufventils umfasst, **dadurch gekennzeichnet, dass** das erste Gehäuseteil (7) mit dem Befestigungsring (12) unabhängig vom zweiten Gehäuseteil (15) an der Seitenwandung (2) festklemmbar anzubringen ist, derart, dass zur Reinigungszwecken das zweite Gehäuseteil (15) ohne Lösen des Befestigungsringes (12) abnehmbar ist.

2. Garnitur nach Anspruch 1, **dadurch gekennzeichnet, dass** das zweite Gehäuseteil (15) auf das erste Gehäuseteil (7) lösbar aufgesteckt und insbesondere aufgerastet ist.

3. Garnitur nach Anspruch 1 oder 2, **dadurch gekennzeichnet, dass** der Befestigungsring (12) auf einen zentralen hülsenförmigen Teil (7a) des ersten Gehäuseteils (7) aufgeschraubt ist.

4. Garnitur nach einem der Ansprüche 1 bis 4, **dadurch gekennzeichnet, dass** das zweite Gehäuseteil (15) mit einem angeformten zylindrischen Teil (15a) in den Befestigungsring (12) eingreift.

5. Garnitur nach Anspruch 4, **dadurch gekennzeichnet, dass** das zweite Gehäuseteil (15) auf den Achskörper (9) zur Betätigung des Ablaufventils aufgesteckt ist.

6. Garnitur nach einem der Ansprüche 1 bis 5, **dadurch gekennzeichnet, dass** hinter dem Drehgritt (18) ein Sicherungsteil (14) angeordnet ist, das das zweite Gehäuseteil (15) gegen ein Verdrehen sichert.

7. Garnitur nach Anspruch 6, **dadurch gekennzeichnet, dass** das Sicherungsteil (14) am Befestigungsring (12) befestigt ist.

8. Nach Anspruch 7, **dadurch gekennzeichnet, dass** das Sicherungsteil (14) auf den Befestigungsring (12) aufgesetzt und insbesondere aufgerastet ist.

9. Garnitur nach einem der Ansprüche 1 bis 8, **dadurch gekennzeichnet, dass** das zweite Gehäuseteil (15) einen radial wegführenden ortsfesten Auslaufkanal (15c) aufweist und dass im Bereich einer Auslauföffnung (15d) ein Perlator (20) schwenkbar angeordnet ist.

10. Garnitur nach Anspruch 9, **dadurch gekennzeichnet, dass** auf den Befestigungsring (12) eine Abdeckhaube (23) aufgesetzt ist.

11. Garnitur nach einem der Ansprüche 1 bis 10, **dadurch gekennzeichnet, dass** der Befestigungsring (12) einen zentralen rohrförmigen Gewindeteil (12a) und einen sich radial nach aussen erstreckenden tellerförmigen Klemmteil (12b) aufweist.

12. Garnitur nach einem der Ansprüche 1 bis 11, **dadurch gekennzeichnet, dass** der Befestigungsring (12) hinter dem zweiten Gehäuseteil (15) angeordnet ist.

## Claims

1. An inflow and drain fixture for a bath and shower tub each having a sidewall (2) comprising:
a first housing section (7) adapted to be fixed to an outside of the sidewall (2) by a fastening ring (12) adapted to engage the inside of the sidewall (2) adapted to engage the inside of the sidewall (2);
the first housing having a connection (11) for a water line, an overflow opening (12e) and an inflow fixture (10) extending to the sidewall (2) and engaged to second housing (15) adapted to be located on the inside of the sidewall (2);
the second housing having a drain channel (15e),
a drain opening (15d) and a turning handle (18) for actuating a drain valve;
wherein the first housing section (7) and the fastening ring (12) are adapted to engage the sidewall (2) by clamping the sidewall (2) therebetween independent of the second housing which is engaged separately to the first housing to permit removal thereof for cleaning of the fixture without detaching the fastening ring (12) from the first housing (7).

2. A fixture according to claim 1, wherein the second housing section (15) is slipped on the first housing part (7) in a removable manner and preferably snapped on.

3. A fixture according to claim 1 or 2, wherein the fastening ring (12) is screwed onto a central sleeve-shaped part (7a) of the first housing section (7).

4. A fixture according to any of claims 1 to 3, wherein the second housing section (15) has an integral cylindrical part (15a) which is inserted into the fastening ring (12) for engagement.

5. A fixture according to claim 4, wherein the second housing section (15) is slipped onto an axial body (9) in the first housing which operates the drain valve.

6. A fixture according to any of the claims 1 to 5, wherein behind the rotary handle (18), a retention element (14) is arranged that prevents the second housing section (15) from twisting on the fastening ring (12).

7. A fixture according to claim 6, wherein the retention element (14) is fixed to the fastening ring (12).

8. A fixture according to claim 7, wherein the retention element (14) is snapped onto the fastening ring (12).

9. A fixture according to claim 1, wherein the second housing section (15) has a radially outbound stationary drain channel (15c), and an aerator (20) pivotable engaged in an area of a drain opening (15d) from the drain channel.

10. A fixture according to claim 9, wherein a covering cap (23) is placed upon the fastening ring (12).

11. A fixture according to any of claims 1 to 10, wherein the fastening ring (12) has a central tube-shaped threaded part (12a) and a clamping part (12b) that extends radially to the outside.

12. A fixture according to any of claims 1 to 11, wherein the fastening ring (12) between the second housing section (15) and the first housing (7) on an inside of the second housing.

## Revendications

1. Elément de robinetterie d'amenée et d'évacuation pour des cuves de baignoires ou de douches, comportant une première partie de boîtier (7), qui doit être fixée sur la partie arrière d'une paroi latérale (2) de la cuve (1) avec une bague de fixation (12) devant être disposée côté cuve, sur la paroi latérale (2) et comporte un raccord (11) pour une canalisation d'eau ainsi que pour une ouverture de trop-plein (12c), et comportant un élément de robinetterie d'arrivée qui doit être disposé côté cuve est relié à ladite première partie (7) du boîtier et comprend une seconde partie (15) comportant un canal d'évacuation (15e), une ouverture de sortie (15d) et une poignée (18) pour l'actionnement d'une vanne d'évacuation, **caractérisé en ce que** la première partie (7) du boîtier doit être montée de manière à pouvoir être serrée fermement, au moyen de la bague de fixation (12) sur la paroi latérale (2) indépendamment de la seconde partie (15) du boîtier de telle sorte qu'à des fins de nettoyage, on peut retirer la seconde partie (15) du boîtier sans détacher la bague de fixation (12).

2. Elément de robinetterie selon la revendication 1, **caractérisé en ce que** la seconde partie (15) du boîtier est enfichée et notamment est encliquetée, de façon amovible, sur la première partie (7) du boîtier.

3. Elément de robinetterie selon la revendication 1 ou 2, **caractérisé en ce que** la bague de fixation (12) est vissée sur une partie centrale en forme de douille (7a) de la première partie (7) du boîtier.

4. Elément de robinetterie selon les revendications 1 à 4, **caractérisé en ce que** la seconde partie (15) du boîtier s'engage par une partie cylindrique conformée (15a) dans la bague de fixation (12).

5. Elément de robinetterie selon la revendication 4, **caractérisé en ce que** la seconde partie (15) du boîtier est enfichée sur le corps d'axe (9) pour l'actionnement de la soupape d'évacuation.

6. Elément de robinetterie selon l'une des revendications 1 à 5, **caractérisé en ce que** derrière la poignée (19) est disposée une partie de blocage (14), qui bloque la seconde partie (15) du boîtier contre une rotation.

7. Elément de robinetterie selon la revendication 6, **caractérisé en ce que** la partie de blocage (14) est fixée sur la bague de fixation (12).

8. Elément de robinetterie selon la revendication 7, **caractérisé en ce que** la partie de fixation (14) est montée et notamment encliquetée sur la bague de fixation (12).

9. Elément de robinetterie selon l'une revendications 1 à 8, **caractérisé en ce que** la seconde partie (15) du boîtier possède un canal de sortie fixe (15c) qui s'écarte radialement, et qu'un dispositif (20) dit Perlator (marque déposée) est disposé de manière à pouvoir pivoter dans la zone d'une ouverture de sortie (15d).

10. Elément de robinetterie selon la revendication 9, **caractérisé en ce qu'**un capot de recouvrement (23) est monté sur la bague de fixation (12).

11. Elément de robinetterie selon l'une des revendications 1 à 10, **caractérisé en ce que** la bague de fixation (12) comporte une partie de forme tubulaire filetée (12a) et une partie de serrage en forme de disque (12d) qui s'étend radialement vers l'extérieur.

12. Elément de robinetterie selon l'une des revendications 1 à 11, **caractérisé en ce que** la bague de fixation (12) est disposée en arrière de la seconde partie (15) du boîtier.
